# FASCICULE DE BREVET EUROPEEN

(11) **EP 0 234 958 B1**
(45) Date de publication et mention de la délivrance du brevet: **06.06.1990**
(21) Numéro de dépôt: 87400002.9
(22) Date de dépôt: 02.01.1987
(51) Int. Cl.: B65D 5/00, B65D 5/68

(54) **Emballages en carton pouvant être gerbés, palettisés par unité ou par groupe d'emballages, plus spécialement pour le transport de gros fromages**
Verpackungskarton zum Stapeln und zum Lagern in Einheiten oder Gruppen auf Paletten, insbesondere zum Versand von Käse
Stackable cardboard packages, palletised in units or in groups, especially for the transport of cheese

(30) Priorité: 03.01.1986 FR 8600054
(43) Date de publication de la demande: 02.09.1987
(73) Titulaire: OTOR, 75017 Paris (FR)
(72) Inventeur: Coalier, Guy, F-61340 Noce (FR)
(74) Mandataire: Benech, Frédéric

(56) Documents cités:
- DE-U- 8 608 046
- FR-A- 2 259 755
- FR-A- 2 306 888
- FR-A- 2 311 717
- US-A- 3 850 363
- US-A- 4 151 948
- US-A- 4 362 265

## Description

La présente invention a pour objet un emballage en carton et carton ondulé plus particulièrement destiné à transporter des gros fromages tels que le fromage de Brie.

On connaît déjà des emballages divers pour de gros formages de ce type mais ces emballages n'ont pas donné entière satisfaction car les fromages ont subi, sous l'effet de la chaleur ou des différences de température, des écoulements qui font que les emballages considérés, en carton ou en carton ondulé, s'amollissent. Ainsi le fromage, d'une part est très rapidement non présentable et donc invendable et, d'autre part, il détériore les autres fromages avoisinants.

Il est absolument nécessaire que, pendant la période de stockage et de livraison en vue de la vente au public, les fromages soient bien protégés dans des emballages pouvant résister à un gerbage en vue d'une palettisation.

Ainsi, il est connu du FR-A-2 306 888 un plateau à angles renforcés en carton ondulé simple dans lequel les côtés transversaux sont doublés par une plaque de renfort présentant des volets latéraux complémentaires de façon à créer dans les quatre angles du plateau des pans coupés qui sont verrouillés par des prolongements coopérant avec des doublages des côtés longitudinaux. Ce dispositif permet de renforcer simplement les angles du plateau.

Le US-A-4 151 948 décrit un plateau à fruits ou analogue à angles renforcés, ces renforts d'angles étant obtenus par pliage des volets d'extrémité de doublage des côtés transversaux du plateau. Ces renforts d'angles sont ici maintenus par collage mais le plateau présente également des projections formant taquets dans les angles pour le gerbage du plateau.

Ces documents ne concernent que le renforcement d'angles de containers.

La présente invention remédie aux inconvénients précités en créant un emballage réalisé en carton ondulé à partir d'une feuille plane prédécoupée et prémarquée afin de monter l'emballage d'une manière simple et rapide, en général à l'aide d'une machine automatique pour recevoir ensuite un fromage, chaque boîte ainsi réalisée pouvant être gerbée sur une colonne d'emballages ou placée horizontalement à côté d'autres emballages, puis ces emballages gerbés ou disposés horizontalement sont recouverts par un couvercle les protégeant et raidissant l'ensemble en vue du transport, par exemple, sur une palette.

Conformément à l'invention, les emballages en carton pouvant être gerbés, palettisés par unités ou par groupe d'emballages, plus spécialement pour le transport de gros fromages, chaque emballage étant constitué à partir d'un flanc prédécoupé comportant un fond, des côlés longitudinaux redressés suivant des lignes de pliage et des côtés transversaux redressés le long d'une ligne de pliage, ces côtés transversaux reliés aux côtés longitudinaux par le fond présentant des volets rabattables, à angle droit et collables, chaque côté transversal étant prolongé, dans sa partie centrale extérieure, par un pont de liaison solidaire d'une bande transversale, présentant à chaque extrémité un prolongement, auquel est rattachée une patte de fixation (voir par exemple FR-A-2 306 888), sont caractérisés en ce que le fond comporte à ses angles des dégagements en forme de L et que le flanc comporte des pattes d'ancrage complémentaires des dégagements pour le gerbage des emballages situés au niveau des lignes de pliage entre les côtés transversaux et les volets rabattables et entre les côtés transversaux et le prolongement des bandes transversales.

Suivant une autre caractéristique préférée de l'invention, un couvercle maintient fermenent les emballages gerbés les uns sur les autres.

Diverses autres caractéristiqes préférés de l'invention ressortent par ailleurs de la description détaillée qui suit.

Une forme de réalisation de l'objet de l'invention est représentée, à titre d'exemple non limitatif, au dessin annexé.
La fig. 1 est une vue en perspective d'un plateau-emballage pour le transport de gros fromages du type Brie.
La figure 2 est une vue en plan, à plus grande échelle, de l'emballage de la fig. 1.
La fig. 3 est une vue d'emballages gerbés revêtus d'un couvercle.
La fig. 4 est une élévation latérale d'emballages placés côte à côte et revêtus d'un couvercle.

A la fig. 1, l'emballage est réalisé à partir d'un flanc ou ébauche prédécoupé et comportant un fond 1, sensiblement rectangulaire, qui est prolongé sur ses côtés longitudinaux 1a, 1b par des bandes 2, 3 formant les côtés verticaux longitudinaux. Le fond 1 est séparé, des bandes 2, 3, par des lignes de pliage prémarquées 4. Des découpes 5 sont prévues au milieu de chaque côté vertical longitudinal 2, 3 dont le rôle sera expliqué plus loin. Les côtés transversaux 1c, 1d d du fond 1 sont bordés par des bandes 6, formant les côtés verticaux transversaux.

Le fond 1 est séparé des côtés transversaux verticaux par des lignes de pliage 8.

Comme cela est visible à la fig. 2, les côtés verticaux transversaux 6, 7 sont prolongés par des volets 6a, 6b, 7a, 7b séparés des côtés transversaux, par des lignes de pliage 9 parallèles aux lignes de pliage 4 mais décalées d'une distance e vers l'intérieur de façon à permettre de compenser l'épaisseur des volets 6a, 6b, 7a, 7b lorsque ceux-ci sont redressés et collés à l'intérieur des côtés longitudinaux 2, 3, (voir fig. 1).

Aux quatre angles du fond 1 sont prévues des découpes 10 en forme de L dont le rôle sera expliqué plus loin.

Comme on peut le voir aux fig. 1 et 2, tant les côtés transversaux 6, 7 que les volets 6a, 6b, 7a, 7b présentent, côté externe de l'emballage des pattes d'ancrage 11 qui, lorsque les volets 6a, 6b, 7a, 7b sont redressés et pliés convenablement derrière les côtés longitudinaux 2, 3 forment des pattes d'ancrage permettant le gerbage des emballages. Ces pattes d'ancrage sont destinées à pénétrer dans les dégagements 10 en L prémen- tionnés.

Chaque côté transversal 6, 7 est prolongé par un pont de liaison 12 solidaire d'une bande 13 de même longueur que les côtés transversaux 6, 7, prolongés par les volets 6a, 6b, 7a, 7b. De plus, ces bandes 13, qui comportent des lignes de pliage (15, 16, 17, 18, 15a, 16a, 17a, 18a, sont disposées, pour les lignes de pliage 16, 17, 16a, 17a dans le prolongement des extrémités des ponts de liaison permettant, lorsque l'emballage est fermé, comme le montre la fig. 1, le doublage des parties centrales des côtés verticaux transversaux du fait de la pénétration des pattes-crochets 20 dépassant les bandes 13 dans des dégagements 21 prévus le long des lignes de pliage 1c, 1d du fond 1 en verrouillant ainsi les ponts de liaison 12 et la partie centrale des bandes 13. Les prolongements 13a, 13b, 13c, 13d des bandes 13 forment, avec les côtés longitudinaux verticaux 2, 3 et les côtés transversaux 6, 7, un octogene intérieur permettant ainsi de maintenir un gros fromage rond, du type fromage de Brie. Les prolongements 13b 13d sont collés sur l'intérieur des côtés longitudinaux 2, 3.

Finalement, le fond est percé d'ouvertures 25 permettant une circulation de l'air sous le fromage placé dans l'emballage.

En général, le flanc ou ébauche est découpé dans une feuille de carton ondulé dont les faces internes et externés résistant à l'humidité (côté intérieur) et permettant une très bonne impression (face externe). On obtient, de ce fait, des emballages très résistants dont les côtés sont renforcés, d'une part, à l'aide de ponts de liaison 12 de la partie centrale des bandes 13 et, d'autre part, par les prolongements 13a, 13b, 13c, 13d fermant les coins de l'emballage en les raidissant.

Il est ainsi possible de gerber plusieurs emballages 30 (voir fig. 3) les uns sur les autres puis de les recouvrir d'un couvercle 31 épousant parfaitement le contour extérieur des emballages gerbés en permettant ainsi, soit le transport direct de ces emballages gerbés, soit le transport par palettisation.

Dans les deux cas, il est également possible d'assurer un maintien parfait des emballages les uns sur les autres à l'aide d'un cerclage métallique ou plastique d'un type connu.

A la fig. 4, les emballages 30, au nombre de deux ou de quatre, sont disposés horizontalement les uns à côté des autres puis enserrés à l'aide d'un couvercle 32 ayant les dimensions requises pour permettre, soit le transport unitaire de deux ou quatre emballages, par exemple, soit le gerbage de plusieurs éléments constitués pour le transport direct ou sur palatte comme expliqué ci- dessus.

## Revendications

1. Emballages en carton pouvant être gerbés, palettisés par unités ou par groupe d'emballages, plus spécialement pour le transport de gros fromages, chaque emballage étant constitué à partir d'un flanc prédécoupé comportant un fond (1), des côtés longitudinaux (2, 3) redressés suivant des lignes de pliage (4) et des côtés transversaux (6, 7) redressés le long d'une ligne de pliage (8), ces côtés transversaux (6, 7) reliés aux côtés longitudinaux (2, 3) par le fond (1) présentant des volets (6a, 6b, 7a, 7b) rabattables, à angle droit et collables, chaque côté transversal étant prolongé, dans sa partie centrale extérieure, par un pont de liaison (12) solidaire d'une bande transversale (13), présentant à chaque extrémité un prolongement (13a, 13c), auquel est rattachée une patte de fixation (13b, 13d), caractérisé en ce que le fond (1) comporte à ses angles des dégagements (10) en forme de L et que le flanc comporte des pattes d'ancrage (11) complémentaires des dégagements (10), pour le gerbage des emballages, situés au niveau des lignes de pliage entre les côtés transversaux (6, 7) et les volets rabattables (6a, 6b, 7a, 7b) et entre les côtés transversaux et le prolongement (13a) des bandes transversales.

2. Emballages suivant la revendication 1, caractérisés en ce qu'un couvercle (31) maintient fermement les emballages gerbés les uns sur les autres.

3. Emballages suivant la revendication 1, caractérisés en ce que, lorsque les emballages sont placés côte à côte, un couvercle (32) les maintient fermement soit deux par deux, soit quatre par quatre ou soit encore six par six.

4. Emballages suivant l'une des revendications 1 à 3, caractérisés en ce qu'ils ont, en plan, une forme polygonale.

## Patentansprüche

1. Verpackungskarton zum Stapeln und zum Lagern in Einheiten oder Gruppen auf Paletten, insbesondere zum Versand von Käse, wobei jeder Verpackungskarton aus einem vorgeschnittenen Seitenstück mit einem Boden (1), aus gemäss Faltlinien (4) aufrichtbaren Längsseiten (2, 3) und aus gemäss einer Faltlinie (8) aufrichtbaren Querseiten (6,7) besteht, diese mit den Längsseiten (2, 3) durch den Boden (1) verbundene Querseiten (6, 7) mit Klappen (6a, 6b, 7a, 7b) versehen sind, die rechtwinklig heruntergeklappt und verklebt werden können, jede Querseite in ihrem äusseren Mittelteil durch einen mit eineim Querstreifen (13) fest verbundenen Verbindungssteg (12) verlängert ist, die an jedem Ende einen Fortsatz (13a, 13c) aufweist, der mit einem Befestigungsteil (13b, 13d) verbunden ist, dadurch gekennzeichnet, dass der Boden (1) an seinen Ecken L-förmige Öffnungen (10) und das Seitenstück in diese Öffnungen passende Ankerlaschen (11) für das Stapeln der Verpackungskartons aufweist, wobei sich die Ankerlaschen in Höhe der Faltlinien zwischen den Querseiten (6, 7) und den herunterklappbaren Klappen (6a, 6b, 7a, 7b) und zwischen den Querseiten und dem Fortsatz (13a) der Querstreifen befinden.

2. Verpackungskarton gemäss Anspruch 1, dadurch gekennzeichnet, dass ein Deckel (31) die aufeinander gestapelten Verpackungskartons fest zusammenhält.

3. Verpackungskarton gemäss Anspruch 1, dadurch gekennzeichnet, dass, wenn die Kartons nebeneinander angeordnet sind, ein Deckel (32) sie entweder in Zweier-, Vierer- oder Sechserpakkung fest zusammenhält.

4. Verpackungskarton gemäss einem der Ansprüche 1 bis 3, dadurch gekennzeichnet, dass dieser, in Draufsicht, eine polygonale Form hat.

## Claims

1. Packages in cardboard able to be stacked, palletised in units or in groups of packages, more particularly for the transportation of big cheeses, each package being formed from a pre-cut blank comprising a bottom (1), longitudinal sides (2, 3) straightened according to folding lines (4) and transverse sides (6, 7) straightened along a folding line (8), these transverse sides (6, 7) connected to the longitudinal sides (2, 3) by the bottom (1) having glueable, right-angled and foldable-back flaps (6a, 6b, 7a, 7b), each transverse side being extended, in its outer center part, by a connecting bridge (12) fixed to a transverse strip (13) having at each end an extension (13a, 13c) to which is connected a fixation lug (13b, 13d), characterized in that the bottom (1) comprises, at its corners, L-shaped recesses (10) and in that the blank comprises anchoring lugs (11) complementary to the recesses (10), for the stacking of the packages, placed at the folding lines between the transverse sides (6, 7) and the foldable-back flaps (6a, 6b, 7a, 7b) and between the transverse sides and the extension (13a) of the transverse strips.

2. Packages according to Claim 1, characterized in that a cover (31) maintains firmly the packages stacked the one upon the others.

3. Packages according to Claim 1, characterized in that, when the packages are placed side by side, a cover (32) maintains them firmly either two by two, or four by four or still six by six.

4. Packages according to one of Claims 1 to 3, characterized in that they have, in plane, a polygonal shape.
